# DEMANDE DE BREVET EUROPEEN

(11) **EP 0 526 345 A1**
(43) Date de publication de la demande: **03.02.1993**
(21) Numéro de dépôt: 92402204.9
(22) Date de dépôt: 31.07.1992
(51) Int. Cl.: B42D 15/02

(54) **Procédé et dispositif adaptés à la réalisation d'une carte postale personnalisée**

(30) Priorité: 02.08.1991 FR 9109892
(71) Demandeur: Gascon Segundo, Montserrat épouse Thomas, F-21000 Dijon (FR)
(72) Inventeur: Gascon Segundo, Montserrat épouse Thomas, F-21000 Dijon (FR)
(74) Mandataire: Bruder, Michel

(57) **Abrégé**

La présente invention concerne un procédé et un dispositif particulièrement adaptés à la réalisation d'une carte postale personnalisée à partir du contrecollage du verso d'une photographie ou analogue sur un support préimprimé sur son recto et pré-encollé sur son verso. Le procédé est caractérisé en ce qu'il comporte les phases successives suivantes :
- blocage du support pré-imprimé contre au moins deux bords adjacents d'une boîte formant équerre, le recto préimprimé étant tourné vers le fond de ladite boîte,
- positionnement de la photographie ou analogue en appui contre au moins les deux mêmes bords adjacents de la boîte de manière à ce qu'elle forme un coin diédrique avec ledit support, le verso de ladite photographie ou analogue étant tourné vers le support,
- écrasement progressif du dièdre formé par le support et la photographie depuis son arête, formée contre l'un desdits bords adjacents de la boîte où ledit support et ladite photographie se trouvent en appui, jusqu'à leur extrémité opposée à cette arête.

## Description

La présente invention concerne un procédé et un dispositif particulièrement adaptés à la réalisation d'une carte postale personnalisée à partir du contrecollage du verso d'une photographie ou analogue sur un support préimprimé.

On connaît, par le brevet FR-2 483 850, un support universel pour carte postale personnalisée comportant une première partie pré-imprimée destinée à être complétée par l'adresse du destinataire, ainsi qu'une seconde partie destinée à recevoir le verso d'une image, notamment d'une photographie, à laquelle il sera réuni par collage. Ce document ne propose cependant aucun moyen fiable de procéder facilement à ce collage et le résultat obtenu est alors souvent décevant.

L'invention vise à remédier à cet inconvénient en proposant un procédé particulièrement adapté à la réalisation d'une carte postale personnalisée à partir du contrecollage du verso d'une photographie ou analogue sur un support pré-imprimé sur son recto et pré-encollé sur son verso, caractérisé en ce qu'il comporte les phases successives suivantes :
- blocage du support pré-imprimé contre au moins deux bords adjacents d'une boîte formant équerre, le recto pré-imprimé étant tourné vers le fond de ladite boîte,
- positionnement de la photographie ou analogue en appui contre au moins les deux mêmes bords adjacents de la boîte de manière à ce qu'elle forme un coin diédrique avec ledit support, le verso de ladite photographie ou analogue étant tourné vers le support,
- écrasement progressif du dièdre formé par le support et la photographie depuis son arête, formée contre l'un desdits bords adjacents de la boîte où ledit support et ladite photographie se trouvent en appui, jusqu'à leur extrémité opposée à cette arête.

On comprend qu'ainsi le contrecollage de la photographie ou analogue sur son support pré-imprimé s'effectue au fur et à mesure qu'on les applique progressivement l'un sur l'autre par rapport à l'un de leur côté maintenu fixe contre l'un des bords de la boîte. En outre, l'équerrage précis des deux éléments l'un par rapport à l'autre évite toute collage malencontreux avant qu'un positionnement précis soit obtenu, cette précision étant conservée tout au long de l'opération de collage.

Pour la mise en oeuvre de ce procédé, l'invention propose également un dispositif spécifique formé d'une boîte comportant un fond polygonal, par exemple rectangulaire, pourvu sur au moins deux de ses arêtes adjacentes de bords dont l'un est muni d'une rampe inclinée par rapport audit fond, un moyen presseur, éventuellement amovible, pouvant être déplacé parallèlement à ce même bord pour venir appuyer positivement contre ledit fond.

La rampe ainsi agencée le long de l'un des bords sert d'appui latéral à la photographie qui se retrouve alors inclinée par rapport au fond de la boîte, son côté le plus bas reposant dans l'encoignure formée entre ledit fond et le bord adjacent. Le support pré-imprimé devant être collé contre le verso de la photographie est quant à lui simplement posé sur le fond, avec sa face collante tournée vers la rampe. En faisant coulisser le moyen presseur parallèlement à la rampe, on comprend que la photographie puisse être progressivement appliquée contre son support au fur et à mesure qu'elle se décroche de son appui latéral sur la rampe.

D'autres caractéristiques et avantages de la présente invention ressortiront mieux de la description qui va suivre d'un mode de réalisation d'un dispositif du type précédent donnée à titre d'exemple non limitatif en référence au dessin annexé sur lequel :
- la figure 1 est une vue en perspective dudit dispositif,
- la figure 2 est une vue en coupe sagittale du même dispositif faisant mieux comprendre le procédé conforme à la présente invention.

Le dispositif représenté sur la figure 1 est du type d'une boîte 1 rectangulaire formée d'un fond 2 autour duquel on a solidarisé un cadre 3 comportant :
- deux bords latéraux 4 opposés, pourvus respectivement sur leur face intérieure à la boîte 1 de rampes 5, inclinées pareillement par rapport au fond 2,
- un bord postérieur 6 reliant les deux bords latéraux 4,
- un bord antérieur 7 portant à sa partie supérieure une charnière 8 autour de laquelle est articulé un capot 9.

Une échancrure longitudinale 10 est pratiquée le long de ce dernier pour servir de glissière à un moyen presseur 11 se composant d'une partie inférieure 11a de hauteur calculée pour venir appuyer positivement contre le fond 2 de la boîte lorsque le capot 9 est rabattu autour de la charnière 8, et d'une partie supérieure 11b facilitant sa préhension par l'utilisateur.

L'échancrure 10 s'étend le long du capot 9 sur une longueur préférentiellement inférieure à la longueur de ce dernier de sorte à procurer une butée postérieure au moyen presseur 11.

Par ailleurs, la face d'appui du moyen presseur 11 contre le fond 2 est arrondie de manière à ne présenter aucun angle vif et à mieux répartir la pression procurée par le coulissement dudit moyen presseur 11 le long de son échancrure 10. En outre, le fond 2 est revêtu d'une matière souple, et il est par exemple caoutchouté.

L'utilisation du dispositif ainsi constitué est la suivante :
- on ouvre le capot 9 de sorte à dégager l'accès de la boîte 1, ce qui permet d'installer sur le fond 2 un support 12 comportant une face pré-imprimée (recto) et une face pré-encollée (verso), la face pré-imprimée étant tournée vers ledit fond 2.
- on dispose ensuite une photographie 13, ou analogue, normalement de même taille que le support 12, en appui sur les rampes 5 portées par les bords latéraux 4 du cadre 3 de la boîte 1 ; cette photographie 13 se retrouve, par gravité, en appui contre l'encoignure du fond 2 et du bord antérieur 7 portant la charnière 8 du capot 9. Ainsi disposés, le support 12 et la photographie 13 forment un coin diédrique interdisant tout collage inopportun et incontrôlé de ladite photographie 13 contre son support 12.
- on positionne ensuite le moyen presseur 11 du côté du bord antérieur 7 situé vers le bas des rampes 5, avant de refermer le capot 9 sur le dessus de la boîte 1. La partie inférieure 11a du moyen presseur 11 vient alors en appui positif contre le recto de la photographie 13 tout en appliquant son verso contre la face pré-encollée du support 12. Eventuellement, on peut prévoir de munir le capot 9 d'un moyen de fermeture (non représenté sur les figures) interdisant toute ouverture involontaire.
- on tire enfin le moyen presseur 11 le long de l'échancrure longitudinale 10 jusqu'à l'amener en butée au bout du capot 9, la longueur de la boîte 1 étant calculée plus grande que la longueur des photographies 13 qu'on peut y disposer en vue de les contrecoller sur un support 12 ; à cet effet, la longueur de l'échancrure 10 peut être juste égale ou légèrement supérieure à celle des photographies 13 et des supports 12 à traiter.

Cette opération de pressage progressif de la photographie 13 sur son support 12 est représentée sur la figure 2. Cette dernière montre la boîte 1, le moyen presseur 11 et le capot 9 d'une part, la photographie 13 et le support 12 d'autre part, en coupe sagittale. Le moyen presseur 11 est figuré en position intermédiaire le long du capot 9, ce qui permet de visualiser l'effet de pressage progressif procuré par ce moyen presseur 11, la photographie 13 étant peu à peu déformée du côté du bord antérieur 7 du cadre 3 pour venir s'appliquer contre le support 12 reposant sur le fond 2. Même si le collage se suffit d'un seul passage du moyen presseur 11, il est évident que l'on peut ramener ce dernier à sa position de départ, ce qui contribue à renforcer le collage.

Bien entendu, la largeur de la partie inférieure 11a du moyen presseur 11 est prévue de sorte à ce que cette dernière puisse circuler librement entre les rampes 5 qui font légèrement saillie vers l'intérieur des bords latéraux 4 du cadre 3.

Même si le dispositif représenté sur les figures annexés est présenté en position horizontale, il est clair qu'il pourrait tout aussi bien être agencé verticalement. En outre, le moyen presseur 11 pourrait être motorisé.

## Revendications

**1 -** Procédé particulièrement adapté à la réalisation d'une carte postale personnalisée à partir du contrecollage du verso d'une photographie ou analogue sur un support pré-imprimé sur son recto et pré-encollé sur son verso, caractérisé en ce qu'il comporte les phases successives suivantes :
- blocage du support pré-imprimé contre au moins deux bords adjacents d'une boîte formant équerre, le recto pré-imprimé étant tourné vers le fond de ladite boîte,
- positionnement de la photographie ou analogue en appui contre au moins les deux mêmes bords adjacents de la boîte de manière à ce qu'elle forme un coin diédrique avec ledit support, le verso de ladite photographie ou analogue étant tourné vers le support,
- écrasement progressif du dièdre formé par le support et la photographie depuis son arête, formée contre l'un desdits bords adjacents de la boîte où ledit support et ladite photographie se trouvent en appui, jusqu'à leur extrémité opposée à cette arête.

**2 -** Dispositif particulièrement adapté à la réalisation d'une carte postale personnalisée à partir du contrecollage du verso d'une photographie (13) ou analogue sur un support (12) pré-imprimé sur son recto et préencollé sur son verso, formé d'une boîte (1) comportant un fond (2) polygonal qui est pourvu sur au moins deux de ses arêtes adjacentes de bords (4, 7) dont l'un (4) est muni d'une rampe (5) inclinée par rapport audit fond (2), un moyen presseur (11), éventuellement amovible, pouvant être déplacé parallèlement à ce même bord (4) pour venir appuyer positivement contre ledit fond (2).

**3 -** Dispositif selon la revendication précédente, caractérisé, d'une part, en ce que la boîte (1) est rectangulaire et comporte un cadre (3) formé de quatre bords (4, 6, 7) assemblé autour d'un fond (2), deux bords (4) opposés portant chacun une rampe (5) inclinée de manière identique par rapport audit fond (2), d'autre part, en ce qu'un capot (9) est articulé sur ledit cadre (3) par une charnière (8) fixée sur le bord (7) du cadre (3) situé du côté des rampes (5) le plus proche du fond (2), et en outre, en ce qu'une échancrure (10) s'étend au moins partiellement le long dudit capot (9) pour servir de glissière à un moyen presseur (11) de hauteur calculée pour venir appuyer positivement contre le fond (2) de la boîte (1).

**4 -** Dispositif selon la revendication précédente caractérisé en ce que le fond (2) de la boîte (1) est revêtu d'une matière souple.

**5 -** Dispositif selon la revendication précédente caractérisé en ce que le fond (2) de la boîte (1) est caoutchouté.

**6 -** Dispositif selon l'une quelconque des revendications 3 à 5, caractérisé en ce que l'échancrure (10) s'étend le long du capot (9) sur une longueur préférentiellement inférieure à la longueur de ce dernier de sorte à procurer une butée postérieure au moyen presseur (11).
